# EUROPÄISCHE PATENTSCHRIFT

(11) **EP 0 897 864 B1**
(45) Veröffentlichungstag und Bekanntmachung des Hinweises auf die Patenterteilung: **11.04.2001**
(21) Anmeldenummer: 98111827.6
(22) Anmeldetag: 26.06.1998
(51) Int. Cl.: B65B 3/32, B65B 59/04, B65B 43/62, B65B 43/59

(54) **Vorrichtung und Verfahren zum dosierten Abfüllen von flüssigen bis pastösen Produkten**
Apparatus and method for the dosed filling of liquid to pasty products
Dispositif et procédé pour le remplissage dosé de produits liquides à pâteux

(30) Priorität: 18.08.1997 DE 19735621; 18.08.1997 DE 19735619
(43) Veröffentlichungstag der Anmeldung: 24.02.1999
(73) Patentinhaber: BENHIL GASTI Verpackungsmaschinen GmbH, 41468 Neuss (DE)
(72) Erfinder: Schromm, Karl, 74523 Schwäbisch Hall (DE)
(74) Vertreter: Dipl.-Ing. Heiner Lichti Dipl.-Phys. Dr.rer.nat. Jost Lempert Dipl.-Ing. Hartmut Lasch

(56) Entgegenhaltungen:
- EP-A- 0 678 245
- DE-A- 3 718 950
- DE-A- 4 226 566
- DE-U- 29 512 257
- US-A- 4 729 206

## Beschreibung

Die Erfindung bezieht sich zunächst auf ein Verfahren zum Füllen von jeweils in einer Behälteraufnahme von schrittweise umlaufend angetriebenen Zellenblechen umfangsrandig eingehängten Behältern, vorzugsweise Kunststoffbechern, mit wenigstens einem dünnflüssigen bis pastösen Produkt, insbesondere unter aseptischen Bedingungen, mittels eines Füllkopfes und eines relativ zu diesem entlang einer im wesentlichen vertikalen Verstellachse anhebbaren und absenkbaren Hubtellers einer Hubeinrichtung mit Festhaltevorrichtung, wobei die Behälter durch die Hubeinrichtung aus der Behälteraufnahme der Zellenbleche in eine oben liegende Füllstellung angehoben, durch die Festhaltevorrichtung zumindest während des Füllvorgangs ausgerichtet festgehalten und nach der Befüllung und Aufheben der Festhaltewirkung durch die Hubeinrichtung wieder in die Behälteraufnahme der Zellenbleche abgesenkt werden.

Ein derartiges Verfahren bzw. eine Vorrichtung zum Ausführen eines solchen Verfahrens ist durch die deutsche Gebrauchsmusterschrift 295 12 257 bekanntgeworden. Bei dieser bekannten Vorrichtung wird das Festhalten der auf den angehobenen Hubtellern gelagerten Behälter durch eine Festhaltevorrichtung erzielt, die zwei einander gegenüberliegende, beiderseits der vertikalen Verstellachse des Hubtellers angeordnete und gemeinsam mit diesem auf und ab bewegliche Klemmbacken aufweist. Diese Klemmbakken lassen sich durch einen entsprechend ausgebildeten Hebelmechanismus mit ihren der Becheraußenmantelfläche zugewandten Klemmflächen bewegungseinheitlich in Schließrichtung auf den Behälter zustellen und in Richtung Offenstellung von diesem wegbewegen. Die bekannte Hubeinrichtung mit Festhaltevorrichtung wird zweckmäßigerweise im Zusammenhang mit sogenannten Drehdoseuren eingesetzt, welche mehrere um eine gemeinsame Drehachse auf einer kreisförmigen Bahn umlaufende Füllstutzen aufweisen. Mit Hilfe eines solchen speziellen Füllkopfes kann beispielsweise über den einen Füllstutzen ein erstes Produkt, z. B. Schokoladenpudding und über den anderen Füllstutzen ein zweites Produkt, z. B. Vanillepudding ausgegeben werden. Auf diese Weise ist es möglich, das Gesamtprodukt gewissermaßen wendelförmig in den Behälter einzubringen. Bei solchen bzw. ähnlichen Produkteinbringungen dienen die Klemmbacken als Drehwiderlager, d. h. sie verhindern ein nicht gewolltes Mitdrehen des Behälters, während dieser wendelartig befüllt wird.

Sofern bei der bekannten Vorrichtung der Produktdoseur unverdrehbar gehalten wird, ist eine schraubenlinienförmige Füllung möglich, wenn der Hubteller und die Klemmbacken gemeinsam um die vertikale Verstellachse des Hubtellers drehangetrieben werden.

Aus der DE 37 18 950 A1 ist eine sogenannte Dreheinfüllung bekannt geworden, bei der es im wesentlichen darum geht, daß die Behälter weitgehend lufteinschlussfrei und ohne Verschmutzungen des Behälterrandes gefüllt werden können. Zu diesem Zweck wird ein Füllgutstrang mit vergleichsweise geringer Querschnittsfläche außermittig zur vertikalen Mittelachse des Behälters eingebracht und während des Füllvorganges der Behälter mit einer ihn tragenden Stützeinrichtung in Form ein Stützkorbes zumindest zeitweise relativ zum Füllkorb um die Mittelachse gedreht. Der koaxial zum Füllkorb angeordnete Stützkorb ist Teil einer Hubeinrichtung, mittels der der Stützkorb in die verschiedenen Höhenpositionen verstellt werden kann. Um den Behälter, insbesondere bei der Rotation des ihn tragenden Stützkorbes einen sicheren Halt zu geben, ist der Behälter durch eine geeignete Vorrichtung kraft- oder formschlüssig im Stützkorb verdrehsicher fixiert. Als Hinweis kann der genannten Schrift entnommen werden, daß der Behälter zum dem vorgenannten Zweck mittels Unterdruck gegen die Innenwand des Stützkorbes gesaugt wird.

Bei der US-Patentschrift 4, 729,206 geht es um das Abfüllen von beispielsweise Eiscreme in konische Becher. Im Bereich einer Füllstation ist eine Hubeinrichtung angeordnet, die einen gelochten Hubteller aufweist. Mit Hilfe dieses Hubtellers kann der jeweils abzufüllende Behälter aus einer Aufnahmeöffnung eines Transportbandes nach oben in eine Füllstellung gebracht werden. Die Halte- und Zentrierkraft der Konusbecher in dem Hubteller wird alleine durch das Eigengewicht des Konusbechers bestimmt.

Der Erfindung liegt die Aufgabe zugrunde, ein Verfahren der eingangs genannten Art sowie eine Vorrichtung zur Durchführung des Verfahren derart zu verbessern, daß ein exakt ausgerichtetes und sicheres Festhalten der Behälter beim Abfüllen auf eine einfache und preiswerte Weise gegeben ist, wobei auch eine einfache und effektive Reinigung dieser Vorrichtung möglich sein soll.

Diese Aufgabe wird in verfahrensmäßiger Hinsicht dadurch gelöst, daß jeder Behälter beim Anheben aus der Behälteraufnahme des Zellenblechs in die Füllstellung kurz vor Erreichen der Endstellung der Hubbewegung des Hubtellers mit seinem Behälterrand am Füllkopf abstützend zur Anlage gelangt und durch die dabei erzeugte Rückwirkkraft im Sinne einer zunehmend stärkeren Festhaltekraft bzw. Zentrierstabilität in die Festhaltevorrichtung eingedrückt wird, aus der nach der Füllung der Behälter bei der Abwärtsbewegung des Hubtellers der Hubeinrichtung jeder Behälter über seinen Behälterrand durch die entsprechend ausgebildete Behälteraufnahme des Zellenblechs zurückgehalten und danach bei weiterem Absenken des Hubtellers automatisch aus der Festhaltvorrichtung gezogen und freigegeben wird.

Mit den Mitteln nach der Erfindung wird sichergestellt, daß keine störenden bzw. unzugänglichen Ecken, Spalten oder dergleichen im Bereich der Festhaltevorrichtung vorhanden sind, die durch unkontrollierten Überlauf des Produktes beschmutzt werden könnten bzw. funktionsuntüchtig werden. Damit ist auch nach längerem Einsatz der Vorrichtung eine einwandfreie Funktion hinsichtlich der exakten Ausrichtung der abzufüllenden Behälter sichergestellt. Wichtig ist dabei vor allen Dingen, daß zumindest während des Füllvorgangs die Behälter sicher in der Festhaltevorrichtung festgehalten und nach der Befüllung automatisch wieder aus dieser freigegeben werden. Zusätzliche Betätigungselemente können damit vollständig entfallen.

Von großer Bedeutung für die Erfindung ist vor allen Dingen, daß die Klemmwirkung zwischen der Festhaltevorrichtung und dem beispielsweise als Kunststoffbecher ausgebildeten Behälter mit Abstand zu dessen Bodenwand in einem vorzugsweise nachgiebigem Wandungsbereich des Behälters erzeugt wird. Durch das Festhalten des Behälters in einem sogenannten Weichteilbereich reicht eine minimale Anpreßkraft aus, um eine sichere reibschlüssige Verbindung herzustellen.

Dies ist vor allen Dingen dann wichtig, wenn jeder Behälter zumindest während des Füllvorgangs um die vertikale Achse des Hubtellers gedreht wird, um auf diese Weise eine wendelförmige, zick-zack-förmige oder sonstige Drehform der Produkteinfüllung zu erreichen.

Bei einer Vorrichtung zum Füllen von Behältern, insbesondere vorzugsweise Kunststoffbechern, entsprechend den erfindungsgemäßen Verfahrensschritten und mit Mitteln nach dem Oberbegriff des Anspruchs 4, ist erfindungsgemäß vorgesehen, daß die Festhaltevorrichtung ein auf die Form und/oder Abmessungen der jeweils abzufüllenden Behälter abgestimmtes, zusammen mit dem Hubteller der Hubeinrichtung verstellbares, ringförmiges Zentrierelement und der Füllkopf eine mit dem Behälter beim Füllvorgang zur Anlage gelangende Abstützung aufweist.

Eine derart ausgebildete Füllvorrichtung ermöglicht mit besonders einfachen Mitteln sowohl eine automatische Ausrichtung der abzufüllenden Behälter sowie deren festen Sitz im Zentrierelement während des Befüllvorgangs und schließlich dessen problemloses Lösen und Freigeben aus dem Zentrierelement nach der Befüllung.

Diese Dreifachfunktion läßt sich dann besonders einfach verwirklichen, wenn das Zentrierelement von einem Klemmring und die Abstützung am Füllkopf von einer im wesentlichen vertikal zur Verstellachse der Hubeinrichtung verlaufenden Schulterfläche gebildet ist.

Es hat sich als völlig ausreichend herausgestellt, wenn der Klemmring eine sich nur teilweise über seine Innenwandung erstreckende Klemmfläche aufweist. Diese kann beispielsweise von einer zum Boden des Klemmrings mit Abstand angeordneten, auf der Innenwandung angeordneten Ringwulst gebildet sein. Diese dient dann als Zentrierelement für beispielsweise zylindrische Gläser und/oder konische Kunststoffbecher, während bei einer anderen Lösung, wo sich die Innenwandung des Klemmrings bis auf eine Erweiterung an der Einführseite der Behälter vertikal erstreckt, speziell zum Einsatz von konischen Behältern dient. Hierdurch wird sichergestellt, daß die Klemmfläche am Übergang zwischen der Ringfläche und der Erweiterung oberhalb des Becherbodens zur Wirkung kommt, also dort, wo der Behälter aufgrund seiner Herstellung aus Kunststoff von Natur aus einen Weichteilbereich aufweist.

Zur Verbesserung der Klemmwirkung kann die Innenwandung zumindest im Bereich der Klemmfläche mit einem nachgiebigen Belag, z. B. einen Gummibelag versehen sein.

Der Hubteller kann als separates Bauteil der Hubeinrichtung ausgebildet sein.

Die im Hub einstellbare Hubeinrichtung läßt sich besonders dann einfach von Produktresten reinigen, wenn z. B. aus oberhalb der Bewegungsbahn der Zellenbleche angeordneten Spritzdüsen austretende Reinigungsflüssigkeit auf den Klemmring bzw. Hubteller gerichtet wird.

Bevorzugte Ausführungsbeispiele der Erfindung sind in der Zeichnung dargestellt und werden im folgenden näher erläutert. Es zeigen in jeweils schematischer Darstellung:
- Figur 1: eine Teildarstellung einer Fülleinrichtung für eine wendelförmige Produktabfüllung mit einer Hub- und Festhaltevorrichtung,
- Figur 2: eine abgewandelte Ausführungsform der Festhaltevorrichtung,
- Figur 3: einen Teil einer Füllmaschine mit Hub- und Festhaltevorrichtung und zugehöriger Antriebseinrichtung in einer schematischen Seitenansicht und
- Figur 4: eine der Figur 3 entsprechende Darstellung in der Aufsicht.

In Figur 1 sind schrittweise umlaufend angetriebene Zellenbleche 1 gezeigt. Die Zellenbleche 1 weisen quer zur Bewegungsrichtung 2 mehrere, beispielsweise jeweils fünf in zwei Reihen liegende Behälteraufnahmen 3 auf, in die in bekannter Weise zum schrittweisen Transport entlang von Arbeitsstationen einer nicht dargestellten Behälterfüll- und -verschließmaschine Behälter 4, von denen nur einer dargestellt ist, eingesetzt werden können. Unterhalb der einen Behälterreihe ist über eine einstellbare, weiter unten näher beschriebene Hubeinrichtung 70 (Figur 4) ein Hubteller 5 für jeweils einen Behälter 4 entlang einer im wesentlichen vertikalen Verstellachse 59 verstellbar. Auf diese Weise können die Behälter aus der mit gestrichelten Linien dargestellten Lage aus der Behälteraufnahme 3 des Zellenblechs 1 in die mit ausgezogenen Linien angehobene Füllposition angehoben werden. In der Füllposition kommen die Behälter 4 mit ihrem Becherrand 7 an einer im wesentlichen senkrecht zur Verstellachse 59 der Hubeinrichtung 70 d. h. horizontal verlaufenden Schulterfläche 61 eines Mehrfachdoseurs 28 zur Anlage, wodurch die weiter unten näher beschriebene Wirkung erzielt wird. Im dargestellten Ausführungsbeispiel ist der Mehrfachdoseur 28 als Stößeldoseur ausgebildet, mit dessen Hilfe zwei unterschiedliche Produkte, z. B. Schokoladenpudding und Vanillepudding in mindestens zwei separaten Strängen in die Behälter 4 eingefüllt werden können. Zur Produktzuführung sind Zulaufleitungen 45, 50 vorhanden, die mit nicht dargestellten Produktbehältern in Verbindung stehen. Über die Zulaufleitung 45 gelangt das erste Produkt und über die Zulaufleitung 50 gelangt das zweite Produkt in eine Steuermuffe 46, die mit zwei Ringkanälen 47, 48 versehen ist. Mit letzterem wirken Durchtrittsöffnungen 49, 51" eines Gehäuses 52 zusammen, in dem als Verschlußorgan mit Abschneider ausgebildete Stößel 55, 56 axial verstellbar gelagert sind. Die Stößel 55, 56 werden über einen durch Doppelpfeile angedeuteten Hebelmechanismus 60 in vertikaler Richtung angehoben oder abgesenkt, je nachdem, ob ein Produktabfluß oder ein Produktabschluß stattfinden soll.

Der Hubteller 5 weist eine Festhaltevorrichtung in Form eines Zentrierelementes 6 auf, das im dargestellten Ausführungsbeispiel von einem Klemmring 58 gebildet ist. Der beispielsweise aus nicht rostendem Stahl hergestellte Klemmring 58 weist in seiner Bodenfläche 62 schräg nach außen verlaufende Flächen mit Nuten 63 auf, über die in Verbindung mit Öffnungen 64 Produktreste oder aber Reinigungsflüssigkeit abströmen kann. Im dargestellten Ausführungsbeispiel besitzt der Klemmring 58 eine zylindrische Innenwandung, die mit Abstand zur Bodenfläche 62 an der offenen Seite des Klemmrings 58 in eine Erweiterung 65 übergeht. Durch die konische Ausbildung des beispielsweise als Kunststoffbecher ausgebildeten Behälters 4 wird am Klemmelement eine Klemmfläche 66 gebildet, die mit Abstand zur Bodenfläche 4' des Behälters 4 in einem Weichteilbereich des Behälters eine Klemmwirkung erzeugt. Diese wird umso stärker, umsomehr der Behälter bei der Aufwärtsbewegung über den Hubteller 5 gegen die Schulterfläche 61 der Steuermuffe 46 gedrückt wird, da dadurch der Behälter tiefer in den Klemmring 58 hineingestoßen wird. Nach dem Befüllen des Behälters wird dieser schließlich aus der dargestellten Füllposition mittels des Hubtellers 5 wieder nach unten bewegt, bis der Behälter schließlich mit seinem Randbereich 7 in der Aufnahmeöffnung 3 des Zellenblechs 1 hängen bleibt. Bei der weiteren Abwärtsbewegung des Hubtellers 5 wird dann der Behälter 4 vom Klemmring 58 automatisch abgezogen und freigegeben.

Dies ist vor allem dann sinnvoll und praktisch, wenn der Hubteller 5 mit dem Klemmring 58 zum Zwecke einer wendelförmigen oder zick-zack-förmigen oder einer sonstigen drehförmigen Produktabfüllung relativ zum Mehrfachdoseur 28 um die vertikale Verstellachse 59 des Hubtellers 5 verdreht wird. Zu diesem Zweck ist - wie sich aus Figur 3 ergibt - der Hubteller 5 mit einem Drehantrieb 67 verbunden. Dieser umfaßt im wesentlichen eine in einer Gestellwandung 68 der Behälterfüll- und -verschließmaschine gelagerte Drehwelle 69, auf der über Kegelräder 71, 72 jeweils die jeder Behälterreihe zugeordneten Hubteller 5 drehbar angetrieben werden können. Die Drehwelle 69 erhält unter Zwischenschaltung von Gelenkwellen 73, 74 ihren Antrieb von einem Servomotor 38.

Die Hubeinrichtung 70 für den Hubteller 5 ergibt sich vor allem aus Figur 4 und umfaßt im wesentlichen einen Hubrahmen 76, der entgegen der Darstellung in Figur 4 bei Doppelschrittmaschinen, bei denen in einem Zellenblech zwei Reihen Becheraufnahmen vorhanden sind, entsprechend verlängert ist. Zum Antrieb des Hubrahmens 76 dient ein separater Servomotor 77 mit Getriebe 78 sowie einer Gelenkwelle 79 und eine damit verbundene Schwenkwelle 81. An dieser sitzt der eine Arm 82 eines Kniehebelpaars, dessen anderer Arm 83 am Hubrahmen 76 angelenkt ist. Zum Erzielen einer synchronen Hubbewegung des Hubrahmens 76 ist eine zweite Schwenkwelle 77 mit der ersten Schwenkwelle 81 über ein Verbindungsgestänge 84 gelenkig verbunden.

Um den Hubteller 5 je nach Form und Abmessungen des abzufüllenden Behälters 4 leicht austauschen zu können, ist am unteren Ende des Hubtellers ein nicht dargestellter Verriegelungsbolzen vorgesehen, nach dessen Lösen ein leichtes Auswechseln des Hubtellers 5 gegen eine andere Ausführung ermöglicht wird.

Eine abgewandelte Ausführungsform des Hubtellers bzw. des damit verbundenen Klemmrings 58 ist beispielsweise in Figur 2 gezeigt. Im Gegensatz zur Ausführung nach Figur 1, wo die Innenwandung des Klemmrings 58 bis auf die Erweiterung 65 im wesentlichen vertikal verläuft und somit mit der konischen Umfangswandung eines Behälters 4 einen Winkel α einschließt, ist bei der Variante nach Figur 2 an der Innenwandung des Klemmrings 58 eine Ringwulst 85 vorgesehen. Diese kann z. B. bei zylindrischen Behältern, z. B. Gläsern, verwendet werden, insbesondere dann, wenn zusätzlich ein Gummibelag verwendet wird.

Grundsätzlich ist es auch möglich, die wendelförmige Produktabfüllung durch einen sogenannten Drehdoseur zu erzielen, so daß man dann unter Umständen auf den Drehantrieb bei der Hubeinrichtung bzw. beim Hubteller verzichten kann, jedoch entfällt dann die vorteilhafte Drehbewegung des Hubtellers 5 beim Reinigungsvorgang.

Zum Reinigen, insbesondere des Bereichs des Klemmrings 58, ist wenigstens jeweils eine Spritzdüse 86 vorgesehen, die dann aktiviert wird, wenn die Hubeinrichtung 5 in ihrer unteren, durch strichpunktierten Lage gezeigten Stellung, umlaufend verdreht wird.

## Patentansprüche

1. Verfahren zum Füllen von jeweils in einer Behälteraufnahme (3) von schrittweise umlaufend angetriebenen Zellenblechen (1) umfangsrandig eingehängten Behältern (4), vorzugsweise Kunststoffbechern, mit wenigstens einem dünnflüssigen bis pastösen Produkt, insbesondere unter aseptischen Bedingungen, mittels eines Füllkopfes (28) und eines relativ zu diesem entlang einer im wesentlichen vertikalen Verstellachse (59) anhebbaren und absenkbaren Hubtellers (5) einer Hubeinrichtung (70) mit Festhaltevorrichtung (6), wobei die Behälter (4) durch die Hubeinrichtung (70) aus der Behälteraufnahme (3) der Zellenbleche (1) in eine oben liegende Füllstellung angehoben, durch die Festhaltevorrichtung (6) zumindest während des Füllvorgangs ausgerichtet festgehalten und nach der Befüllung und Aufheben der Festhaltewirkung durch die Hubeinrichtung (70) wieder in die Behälteraufnahme (3) der Zellenbleche (1) abgesenkt werden, **dadurch gekennzeichnet**, daß jeder Behälter (4) beim Anheben aus der Behälteraufnahme (3) des Zellenblechs (1) in die Füllstellung kurz vor Erreichen der Endstellung der Hubbewegung des Hubtellers (5) mit seinem Behälterrand (7) am Füllkopf (28) abstützend zur Anlage gelangt und durch die dabei erzeugte Rückwirkkraft im Sinne einer zunehmend stärkeren Festhaltekraft bzw. Zentrierstabilität in die Festhaltevorrichtung (6) eingedrückt wird, aus der nach Befüllung der Behälter bei der Abwärtsbewegung des Hubtellers (5) der Hubeinrichtung (70) jeder Behälter (4) über seinen Behälterrand (7) durch die entsprechend ausgebildete Behälteraufnahme (3) des Zellenblechs (1) zurückgehalten und danach bei weiterem Absenken des Hubtellers (5) automatisch aus der Festhaltevorrichtung (6) gezogen und freigegeben wird.

2. Verfahren nach Anspruch 1, **dadurch gekennzeichnet**, daß der Behälter (4) mit Abstand zu dessen Bodenwandung (4') in einem vorzugsweise nachgiebigem Wandungsbereich (Weichteilbereich) des Behälters festgehalten wird.

3. Verfahren nach Anspruch 1 oder 2, **dadurch gekennzeichnet**, daß jeder Behälter (4) zumindest während des Füllvorgangs, vorzugsweise auch während eines Reinigungsvorgangs, um die Verstellachse (59) des Hubtellers (5) gedreht wird.

4. Vorrichtung zum Füllen von jeweils in einer Behälteraufnahme (3) von schrittweise umlaufend angetriebenen Zellenblechen (1) umfangsrandig eingehängten Behältern (4), vorzugsweise Kunststoffbechern, mit wenigstens einem dünnflüssigen bis pastösen Produkt, insbesondere unter aseptischen Bedingungen nach dem Verfahren gemäß einem der Ansprüche 1 oder 2, mittels eines Füllkopfes und eines relativ zu diesem entlang einer im wesentlichen vertikalen Verstellachse (59) in eine oben liegende Füllstellung anhebbaren und in eine unten liegende Ruhestellung absenkbaren Hubtellers (5) einer Hubeinrichtung (70) mit einer Festhaltevorrichtung (6) zum ausgerichteten Festhalten jedes einzelnen Behälters (4) zumindest während des Füllvorgangs, **dadurch gekennzeichnet**, daß die Festhaltevorrichtung (6) ein auf die Form und/oder Abmessungen der jeweils abzufüllenden Behälter (4) abgestimmtes, zusammen mit dem Hubteller (5) der Hubeinrichtung (70) verstellbares ringförmiges Zentrierelement (58) und der Füllkopf (28) eine mit dem Behälter (4) beim Füllvorgang zur Anlage gelangende Abstützung (61) aufweist.

5. Vorrichtung nach Anspruch 4, **dadurch gekennzeichnet**, daß das Zentrierelement von einem Klemmring (58) und die Abstützung am Füllkopf (28) von einer im wesentlichen senkrecht zur Verstellachse (59) der Hubeinrichtung verlaufenden Schulterfläche (61) gebildet ist.

6. Vorrichtung nach Anspruch 4 oder 5, **dadurch gekennzeichnet**, daß der Klemmring (58) eine sich nur teilweise über seine Innenwandung erstreckende Klemmfläche (66) aufweist, die von einer mit Abstand zu dessen Bodenfläche (62) nach innen weisenden Ringwulst (85) gebildet ist.

7. Vorrichtung nach Anspruch 6, **dadurch gekennzeichnet**, daß die Klemmfläche an der Innenwandung des Klemmrings (58) bis auf eine Erweiterung (65) an der Einführseite der Behälter (4) sich vertikal erstreckt und dadurch mit einer konischen Umfangswandung des Behälters einen Winkel (α) einschließt.

8. Vorrichtung nach einem oder mehreren der Ansprüche 4 bis 7, **dadurch gekennzeichnet**, daß der Hubteller (57) mit einem Drehantrieb (67) in Verbindung steht.

## Claims

1. Method for filling containers (4), preferably plastic cups in each case circumferential rim-hung-in a container receptacle (3) of stepwise rotated cell plates (1), having at least one highly fluid to pasty product and in particular performed under aseptic conditions, by means of a filling head (28) and a lifting disk (5) of a lifting device (70) having a locking device (6) raisable and lowerable relative to said filling head along a substantially vertical adjusting axis (59), the containers (4) being raised by the lifting device (70) from the container receptacle (3) of the cell plates (1) into an upper filling position, being locked in aligned manner by the locking device (6) at least during the filling process and after filling and eliminating the locking action are lowered again by the lifting device (70) into the container receptacle (3) of the cell plates (1), characterized in that during raising from the container receptacle (3) of the cell plate (1) into the filling position, shortly before each container (4) reaches the end position of the lifting movement of the lifting disk (5) has its container rim (7) engaged in supporting manner on the filling head (28) and as a result of the reaction force produced is pressed in the sense of an increasingly strong locking force or centring stability into the locking device (6) from which, following container filling, during the downward movement of the lifting disk (5) of the lifting device (70) each container (4) is retained by means of its container rim (7) by the correspondingly constructed container receptacle (3) of the cell plate (1) and subsequently, on further lowering of the lifting disk (5) is automatically drawn from the locking device (6) and released.

2. Method according to claim 1, characterized in that the container (4) is locked in spaced manner with respect to its bottom wall (4') in a preferably flexible wall area (soft part area) of the container.

3. Method according to claim 1 or 2, characterized in that, at least during the filling process and preferably also during a cleaning process, each container (4) is rotated about the adjusting axis (59) of the lifting disk (5) .

4. Apparatus for filling containers (4), preferably plastic cups in each case circumferential rim-hung-in a container receptacle (3) of stepwise rotated cell plates (1), having at least one highly fluid to pasty product and in particular performed under aseptic conditions according to the method one of the claims 1 or 2, by means of a filling head and a lifting disk (5) of a lifting device (70) raisable relative thereto along a substantially vertical adjusting axis (59) into an upper filling position and lowerable into a bottom rest position and provided with a locking device (6) for the aligned locking of each individual container (4) at least during the filling process, characterized in that the locking device (6) has an annular centring element (58) adjustable together with the lifting disk (5) of the lifting device (70) and matched to the shape and/or dimensions of the container (4) to be filled and the filling head (28) has a support (61) engaging on the container (4) during the filling process.

5. Apparatus according to claim 4, characterized in that the centring element is formed by a clamping ring (58) and the support on the filling head (28) by a shoulder surface (61) passing substantially perpendicular to the adjusting axis (59) of the lifting device.

6. Apparatus according to claim 4 or 5, characterized in that the clamping ring (58) has a clamping surface (66) extending only partly over its inner wall and which is formed by an inwardly directed torus (85) spaced from the bottom surface (62) thereof.

7. Apparatus according to claim 6, characterized in that the clamping surface extends vertically on the inner wall of the clamping ring (58) with the exception of a widening (65) on the insertion side of the container (4) and consequently forms an angle (α) with a conical circumferential wall of the container.

8. Apparatus according to one or more of the claims 4 to 7, characterized in that the lifting disk (57) is connected to a rotary drive (67).

## Revendications

1. Procédé de remplissage de récipients (4) maintenus suspendus par leur bordure périphérique dans un support (3) de récipients en tôles alvéolaires (1) entraînées dans un mouvement d'avance circulaire progressive, de préférence des gobelets en plastique, avec au moins un produit à l'état liquide faiblement concentré jusqu'à pâteux, en particulier dans des conditions aseptisées, au moyen d'une tête de remplissage (28) et d'un plateau de levage (5) d'un système de levage (70) à dispositif de maintien (6), plateau pouvant être relevé et abaissé par rapport à la tête de remplissage le long d'un axe de réglage (59) sensiblement vertical, dans lequel les récipients (4) sont soulevés par le système de levage (70) pour les sortir du support de récipients (3) des tôles alvéolaires (1) et les amener dans une position haute de remplissage, sont maintenus droits par le dispositif de maintien (6) au moins pendant le processus de remplissage, et sont abaissés par le dispositif de maintien (70), après remplissage et relâchement de la prise de maintien, pour être relogés dans le support de récipient (3) des tôles alvéolaires (1), caractérisé en ce que lors du processus de soulèvement et de dégagement hors du support de récipient (3) de la tôle alvéolaire (1) dans la position de remplissage, chaque récipient (4) vient en contact de support par son bord (7) avec la tête de remplissage (28) juste avant que la position finale du mouvement de levage du plateau de levage (5) soit atteinte, et qu'il est introduit par pression dans le dispositif de maintien (6) par la force de réaction ainsi générée dans le sens d'une force de maintien ou d'une stabilité de centrage allant en augmentant, chaque récipient (4) étant retenu après remplissage, lors du mouvement d'abaissement du plateau de levage (5) du système de levage (70), par l'intermédiaire de son bord (7) par le support de récipient (3) correspondant de la tôle alvéolaire (1) et ensuite dégagé automatiquement du dispositif de maintien (6) et libéré lors de la poursuite du mouvement d'abaissement du plateau de levage (5).

2. Procédé selon la revendication 1, caractérisé en ce que le récipient (4) est maintenu à distance de sa paroi de fond (4') de préférence dans une zone de paroi souple à effet élastique du récipient.

3. Procédé selon la revendication 1 ou 2, caractérisé en ce que chaque récipient (4) est pivoté autour de l'axe de réglage (59) du plateau de levage (5) pendant le processus de remplissage, de préférence également pendant le processus de nettoyage.

4. Dispositif de remplissage de récipients (4) maintenus suspendus par leur bordure périphérique dans un support (3) de récipients en tôles alvéolaires (1) entraînées dans un mouvement d'avance circulaire progressive, de préférence des gobelets en plastique, avec au moins un produit à l'état liquide faiblement concentré jusqu'à pâteux, en particulier dans des conditions aseptisées conformément au procédé selon les revendications 1 ou 2, au moyen d'une tête de remplissage et d'un plateau de levage (5) d'un appareil de levage (70) à dispositif de maintien (6) pour maintenir droit chaque récipient (4) individuel au moins pendant le processus de remplissage, plateau pouvant être relevé et abaissé par rapport à la tête de remplissage le long d'un axe de réglage (59) sensiblement vertical, caractérisé en ce que le dispositif de maintien (6) présente un élément de centrage (58) annulaire réglable conjointement avec le plateau de levage (5) de l'appareil de levage (70), adapté à la forme et/ou aux dimensions de chaque récipient (4) à remplir, et en ce que la tête de remplissage (28) présente un support (61) venant en contact avec le récipient (4) lors du processus de remplissage.

5. Dispositif selon la revendication 4, caractérisé en ce que l'élément de centrage consiste en un anneau de serrage (58) et le support de la tête de remplissage (28) en une surface d'épaulement (61) s'étendant sensiblement verticale par rapport à l'axe de réglage (59) du système de levage.

6. Dispositif selon la revendication 4 ou 5, caractérisé en ce que l'anneau de serrage (58) présente une surface de serrage (66) ne s'étendant que partiellement sur sa paroi intérieure, constituée par un tore (85) dirigé vers l'intérieur à distance de sa paroi de fond (62).

7. Dispositif selon la revendication 6, caractérisé en ce que la surface de serrage sur la paroi interne de l'anneau de serrage (58) s'étend verticalement jusqu'à un élargissement (65) sur le côté d'introduction des récipients (4) et forme ainsi un angle (α) avec une paroi circonférentielle conique du récipient (4).

8. Dispositif selon l'une ou plusieurs des revendications 4 à 7, caractérisé en ce que le plateau de levage (57) est en relation avec une commande de pivotement (67).
